# FASCICULE DE BREVET EUROPEEN

(11) **EP 3 957 817 B1**
(45) Date de publication et mention de la délivrance du brevet: **08.02.2023**
(21) Numéro de dépôt: 21186697.5
(22) Date de dépôt: 20.07.2021
(51) Int. Cl.: E06B 9/17

(54) **STRUCTURE DE VOLET ROULANT ET MÉTHODE DE MONTAGE**
ROLLLADENSTRUKTUR UND MONTAGEVERFAHREN
ROLLER BLIND STRUCTURE AND ASSEMBLY METHOD THEREOF

(30) Priorité: 30.07.2020 FR 2008059
(43) Date de publication de la demande: 23.02.2022
(73) Titulaire: Franciaflex, 45430 Checy (FR)
(72) Inventeur: CARREE, Patrick Marcel, 35830 Betton (FR); ISCHOFFEN, Pascal Jean-Marie, 78510 Triel-sur-Seine (FR)
(74) Mandataire: Fédit-Loriot

(56) Documents cités:
- JP-A- H04 194 140
- JP-A- S61 266 792
- JP-A- 2020 033 808

## Description

La présente invention se rapporte à une structure de volet roulant adaptée à être installée dans l'ouverture d'un bâtiment.

Des structures de volet roulant connues comprennent un coffre longitudinal à l'intérieur duquel est installé un arbre d'enroulement d'un tablier et un motoréducteur monté entre l'arbre d'enroulement et le coffre. Le motoréducteur est usuellement installé à l'intérieur de l'arbre d'enroulement.

Aussi, il est connu d'alimenter le motoréducteur au moyen d'une batterie d'accumulateurs adaptée à être rechargée par un panneau photovoltaïque. De la sorte, il n'est nul besoin de prévoir une alimentation électrique particulière pour alimenter le motoréducteur. Et la structure de volet roulant peut être installée dans l'ouverture d'un bâtiment, par exemple une fenêtre, sans travaux supplémentaires de passage de gaines électriques.

Ainsi, la structure de volet roulant comprend un bloc d'alimentation autonome rapporté sur la paroi avant du coffre longitudinal. Le bloc d'alimentation comporte un panneau photovoltaïque apposé sur la paroi avant du bloc, et une batterie d'accumulateurs installée à l'arrière du panneau photovoltaïque, à l'intérieur du bloc d'alimentation. La batterie d'accumulateurs et le panneau photovoltaïque sont reliés ensemble par l'intermédiaire d'une carte électronique logée à l'intérieur du bloc d'alimentation ou bien intégrée à l'intérieur du motoréducteur. La carte électronique est alors reliée électriquement au motoréducteur de manière à pouvoir l'alimenter grâce à la batterie d'accumulateurs lorsque la commande en est faite. Lorsque le motoréducteur est au repos, la carte électronique gère le rechargement de la batterie d'accumulateurs grâce au panneau photovoltaïque quand il est éclairé. La carte électronique est par exemple équipée d'un récepteur radio pour pouvoir commander à distance l'alimentation du motoréducteur de l'arbre d'enroulement au moyen d'un émetteur radio correspondant et de façon à pouvoir entraîner le tablier.

On pourra se référer au document FR 2 842 860 lequel décrit une telle structure de volet roulant. Le document JP2020033808 A divulgue aussi une structure de volet roulant qui est considéré comme l'état de l'art le plus proche.

On observera que le bloc d'alimentation autonome rapporté sur la paroi avant du coffre longitudinal en augmente le volume et vient obérer ses caractéristiques esthétiques.

Aussi, un problème qui se pose et que vise à résoudre la présente invention est de fournir une structure de volet roulant dont le bloc d'alimentation autonome soit moins encombrant et ne grève pas l'esthétique générale de la structure.

Dans ce but, il est proposé une structure de volet roulant comprenant : un coffre longitudinal comportant d'une part une paroi avant et un arbre d'enroulement s'étendant longitudinalement à l'intérieur dudit coffre, et d'autre part un motoréducteur monté entre ledit arbre d'enroulement et ledit coffre ; un bloc d'alimentation autonome comportant un panneau photovoltaïque présentant une face avant active opposée à une face arrière inactive et une batterie d'accumulateurs située en arrière dudit panneau photovoltaïque et adaptée à être couplée électriquement audit panneau photovoltaïque, ledit bloc d'alimentation autonome étant installé sur ladite paroi avant dudit coffre, tandis que ladite batterie d'accumulateur est apte à être couplée électriquement audit motoréducteur pour pouvoir entraîner ledit arbre d'enroulement en rotation. Ladite batterie d'accumulateurs est située dans une position déportée en dehors de l'espace s'étendant en regard de ladite face arrière inactive dudit panneau photovoltaïque. Et ladite paroi avant dudit coffre présente une ouverture transversale, de manière à pouvoir installer ledit bloc d'alimentation autonome en traversant ladite ouverture transversale pour que ladite batterie d'accumulateurs vienne se loger à l'intérieur dudit coffre dans une position écartée dudit arbre d'enroulement, tandis que ledit panneau photovoltaïque vient s'étendre en travers de ladite ouverture transversale.

Ainsi, une caractéristique de l'invention réside dans la position relative de la batterie d'accumulateurs et du panneau photovoltaïque puis dans la mise en oeuvre du bloc d'alimentation autonome à l'intérieur du coffre longitudinal, permettant d'écarter la batterie d'accumulateurs de l'arbre d'enroulement. On y procède en orientant tout d'abord le bloc d'alimentation autonome sensiblement perpendiculairement à la paroi avant pour pouvoir l'engager à travers l'ouverture transversale. Puis ensuite, on redresse le bloc d'alimentation pour venir porter la batterie d'accumulateurs dans une position écartée de l'arbre d'enroulement, tandis que le panneau photovoltaïque est porté lui en travers de l'ouverture transversale pour y être maintenu. De la sorte, le panneau photovoltaïque, et plus précisément sa face avant active, vient à l'affleurement de la paroi avant, et la batterie d'accumulateurs est logée à l'intérieur du coffre, dans une partie habituellement libre comme on l'expliquera ci-après. Partant, le coffre longitudinal et le bloc d'alimentation autonome présente un encombrement habituel standard de coffre, et le caractère esthétique de la structure de volet roulant n'est pas obéré.

Selon un mode de mise en oeuvre de l'invention particulièrement avantageux, ledit bloc d'alimentation autonome comprend une plaque de fixation présentant une partie avant apte à recevoir ledit panneau photovoltaïque et une partie arrière opposée à ladite partie avant, adaptée à recevoir ladite batterie d'accumulateurs. Ainsi, la plaque de fixation supporte sur sa partie avant, le panneau photovoltaïque et sur sa partie arrière la batterie d'accumulateurs. Partant, et comme on l'expliquera ci-après, en maintenant la plaque de fixation en position fixe par rapport au coffre longitudinal, le panneau photovoltaïque et la batterie d'accumulateurs sont eux-mêmes maintenus en position fixe par rapport au coffre. De la sorte, le montage du bloc d'alimentation autonome est d'autant plus aisé.

Préférentiellement, ladite plaque de fixation comporte des glissières sur ladite partie avant pour recevoir ledit panneau photovoltaïque à coulissement. Ainsi, le panneau photovoltaïque qui s'étend longitudinalement peut-être engagé à coulissement selon la direction longitudinale de la plaque de fixation pour pouvoir en être solidarisé. Le montage et le démontage du panneau photovoltaïque est ainsi aisé.

Aussi, ladite partie arrière de ladite plaque de fixation présente avantageusement une bordure supérieure postérieure, et ladite plaque de fixation comprend une pluralité d'organes support s'étendant en saillie de ladite bordure supérieure postérieure pour supporter ladite batterie d'accumulateurs. La batterie d'accumulateurs est ainsi supportée, dans une zone située au-dessus de l'espace s'étendant en regard de la face arrière du panneau photovoltaïque. Ainsi, le coffre longitudinal qui présente une paroi supérieure rejoignant la paroi avant en formant un logement longitudinal avant supérieur en coin, permet de loger la batterie d'accumulateurs laquelle est supportée par les organes support de la plaque de fixation. En effet, le logement longitudinal avant supérieur en coin est une zone libre, car le tablier vient s'enrouler autour de l'arbre d'enroulement sans jamais atteindre cette zone.

On observera que la plaque de fixation et les organes support permettent de former un bloc d'alimentation autonome d'une seule pièce incluant le panneau photovoltaïque et la batterie d'accumulateurs, et que le bloc d'alimentation autonome peut aisément être installé dans le coffre longitudinal.

En outre, ladite plaque de fixation présente une tranche supérieure opposée à une tranche inférieure, et de façon particulièrement avantageuse, ladite tranche supérieure présente au moins une rainure de fixation, tandis que ladite tranche inférieure comporte au moins une languette d'arrêt flexible. De telles caractéristiques permettent un montage aisé du bloc d'alimentation comme on l'expliquera en détail dans la suite de la description. Schématiquement, on incline le bloc d'alimentation pour venir l'engager à travers l'ouverture transversale de manière à introduire tout d'abord la batterie d'accumulateurs tout en en maintenant la plaque de fixation inclinée pour pouvoir venir porter la tranche supérieure contre le bord supérieur de l'ouverture transversale, le bord supérieur venant s'engager dans ladite au moins une rainure de fixation. Ensuite, on entraîne en pivotement la plaque de fixation vers la paroi avant, jusqu'à ce que la tranche inférieure vienne coopérer avec le bord inférieur de l'ouverture transversale. La languette d'arrêt flexible fléchit puis revient dans sa position de repos pour venir verrouiller la plaque de fixation dans l'ouverture transversale. Il n'est ainsi nul besoin d'avoir recours à un dispositif supplémentaire de fixation tel un ensemble vissable par exemple. De surcroît, la plaque de fixation qui supporte la batterie d'accumulateurs et le panneau photovoltaïque, est solidaire de la paroi avant et pour cela, est en prise dans les bords de l'ouverture transversale.

De plus, ladite partie avant de ladite plaque de fixation présente préférentiellement, une bordure périphérique s'étendant en saillie desdites tranches en formant un épaulement. Avantageusement la bordure périphérique s'étend en boucle dans le pourtour de la plaque de fixation. De la sorte, l'épaulement de la plaque de fixation vient en applique, côté extérieur du coffre, contre la bordure de l'ouverture transversale.

Aussi, ladite tranche supérieure présente au moins une nervure s'étendant en regard dudit épaulement pour former ladite au moins une rainure. De la sorte, lorsque l'on applique la tranche supérieure contre le bord supérieur de l'ouverture transversale, on porte ce bord supérieur entre l'épaulement et la nervure. Ensuite, on entraîne en pivotement la plaque de fixation de manière à ce que l'épaulement et la languette d'arrêt flexible viennent coopérer avec le bord inférieur de l'ouverture transversale.

En outre, ladite au moins une languette d'arrêt flexible s'étend entre une extrémité de pivotement située vers ladite partie arrière et un bec d'arrêt venant s'étendre en regard dudit épaulement. Partant, lorsque la plaque de fixation est entraînée en pivotement, et que la languette d'arrêt vient en contact avec le bord inférieur de l'ouverture transversale, la languette d'arrêt fléchit puis se relâche derrière le bord inférieur de l'ouverture transversale lorsque l'épaulement vient en appui à l'opposé. De la sorte, la plaque de fixation devient prisonnière de la paroi avant du coffre longitudinal.

Selon un mode de réalisation particulièrement avantageux, la plaque de fixation comporte des sections modulaires. Ces sections sont encliquetables longitudinalement de manière à pouvoir réaliser une plaque de fixation d'une longueur voulue et prédéterminée par rapport à la longueur du panneau photovoltaïque et par conséquent, de l'ouverture transversale du coffre. On expliquera dans la suite de la description plus en détail le mode de liaison des sections encliquetables.

Au surplus, la batterie d'accumulateurs est de forme cylindrique et elle s'étend parallèlement au panneau photovoltaïque. De la sorte, lorsque la plaque de fixation est portée en travers de l'ouverture transversale, et qu'elle pivote, la batterie d'accumulateurs cylindriques pivote alors également et vient se loger dans le logement longitudinal avant supérieur en coin.

Selon un autre objet, il est proposé une méthode de montage d'une structure de volet roulant telle que décrite ci-dessus. Elle comprend les étapes suivantes : on fournit un coffre longitudinal comprenant d'une part une paroi avant et un arbre d'enroulement s'étendant longitudinalement à l'intérieur dudit coffre, et d'autre part un motoréducteur monté entre ledit arbre d'enroulement et ledit coffre ; on fournit un bloc d'alimentation autonome comportant un panneau photovoltaïque et une batterie d'accumulateurs située en arrière dudit panneau photovoltaïque et adaptée à être couplée électriquement audit panneau photovoltaïque, ledit bloc d'alimentation autonome étant installé sur ladite paroi avant dudit coffre ; on couple électriquement ladite batterie d'accumulateur audit motoréducteur pour pouvoir entraîner ledit arbre d'enroulement en rotation. Et elle comprend en outre les étapes suivantes : on ménage une ouverture transversale dans ladite paroi avant dudit coffre ; et, on installe ledit bloc d'alimentation autonome en traversant ladite ouverture transversale de façon que ladite batterie d'accumulateurs vienne se loger à l'intérieur dudit coffre dans une position écartée dudit arbre d'enroulement, tandis que ledit panneau photovoltaïque vient s'étendre en travers de ladite ouverture transversale.

On observera que la batterie d'accumulateurs peut-être directement couplée électriquement au panneau photovoltaïque ou bien qu'elle peut y être couplée par l'intermédiaire d'une carte électronique intégrée au motoréducteur.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
[Fig. 1] est une vue schématique en perspective de trois quarts avant d'un élément de l'objet de l'invention ;
[Fig. 2] est une vue schématique en perspective de détail de l'objet de la figure [Fig. 1] ;
[Fig. 3] est une vue schématique en perspective éclatée d'un autre élément de l'objet de l'invention ;
[Fig. 4] est une vue schématique en perspective de détail de l'objet de la figure [Fig. 3] ;
[Fig. 5] est une vue schématique en perspective de l'objet de la figure [Fig. 3] assemblé ;
[Fig. 6] est une vue schématique en coupe droite du mode de coopération de l'objet de la figure [Fig. 5] avec celui de la figure [Fig. 1] dans une première phase de montage ;
[Fig. 7] est une vue schématique en coupe droite du mode de coopération de l'objet de la figure [Fig. 5] avec celui de la figure [Fig. 1] dans une deuxième phase de montage ;
[Fig. 8] est une vue schématique en coupe droite du mode de coopération de l'objet de la figure [Fig. 5] avec celui de la figure [Fig. 1] dans une troisième phase de montage ;
[Fig. 9] est une vue schématique en perspective de détail de l'objet de la figure [Fig. 8] ; et,
[Fig. 10] est une vue schématique en perspective d'un autre détail de l'objet de la figure [Fig. 8].

La figure [Fig. 1] montre un coffre longitudinal 10 d'une structure de volet roulant 12. Le coffre 10 présente une paroi avant 14, dans laquelle est ménagée une ouverture transversale 16, et une paroi supérieure 18 représentée transparente sur la figure pour faciliter la description. La paroi supérieure 18 est sensiblement perpendiculaire à la paroi avant 14. À l'opposé de la paroi avant 14, le coffre 10 présente une paroi arrière 20. Aussi, le coffre 10 présente deux joues opposées 22, 24 sensiblement carrées et dont le coin inférieur avant est tronqué.

La forme des joues conditionne la géométrie du coffre cylindrique. Ainsi, elles peuvent être carrées, rectangulaires, de manière générale trapézoïdales ou bien encore arrondies.

On observe à travers l'ouverture transversale 16, un tablier 26 enroulé autour d'un arbre d'enroulement 28 d'axe de rotation A. L'arbre d'enroulement 28 présente une extrémité non représentée guidée en rotation dans un palier supporté par l'une des joues 22, 24, et une extrémité opposée reliée à l'autre des joues 24,22 par l'intermédiaire d'un motoréducteur non représenté qui vient s'étendre à l'intérieur de l'arbre d'enroulement 28. On observera que la paroi avant 14 est désignée comme telle, car, lorsque le coffre 10 est ajusté dans la partie supérieure de l'ouverture d'un bâtiment, ladite paroi avant 14 est orientée vers l'extérieur du bâtiment. Si pour des raisons techniques, c'est la paroi arrière 20 qui était orientée vers l'extérieur du bâtiment, elle deviendrait alors la paroi avant et l'ouverture transversale 16 y serait ménagée.

Aussi, on comprend que le coffre longitudinal 10 présente à l'intérieur, et à l'angle de la paroi supérieure 18 et de la paroi avant 14, un espace libre en coin 30 que le tablier enroulé 26 ne peut atteindre quelque soit son diamètre. On observera que le coffre longitudinal présente également à l'angle de la paroi supérieure 18 et de la paroi arrière 20, un autre espace libre en coin que le tablier enroulé ne peut atteindre. Il serait alors mis à profit si la paroi arrière 20 devenait la paroi avant.

On se référera sur la figure [Fig. 2] montrant la paroi avant 14 du coffre 10 se prolongeant par une paroi inférieure oblique 32, puis par une paroi inférieure horizontale 34. La paroi avant 14 et les parois inférieures, oblique 32 et horizontale 34, sont formées ensemble d'une seule pièce. On retrouve ainsi l'ouverture transversale 16 ménagée dans la paroi avant 14. Cette ouverture présente un bord supérieur 36 opposé à un bord inférieur 38. Aussi, elle présente deux bords latéraux opposés 40, 42. Aussi, et selon un autre mode de mise en oeuvre, la paroi oblique est arrondie. Aussi, et selon encore un autre mode de mise en oeuvre, les parois avant et horizontale peuvent se rejoindre en formant un angle droit. Dans ce cas alors, elles pourraient être indépendantes l'une de l'autre.

On se reportera à présent sur la figure [Fig. 3] montrant en éclaté, un bloc d'alimentation autonome 44. Selon le mode de réalisation présentée ici, le bloc d'alimentation autonome comporte deux éléments de plaque de fixation 46, 48, ou sections modulaires, qui vont pouvoir recevoir un panneau photovoltaïque 50 longitudinal et une batterie d'accumulateurs cylindrique 52.

Les deux éléments de plaque de fixation 46, 48 présente deux extrémités de raccordement opposées 54, 56 que l'on retrouve en détail sur la figure [Fig. 4]. Aussi, les deux éléments de plaque de fixation 46, 48 présentent une partie avant 58 opposée à une partie arrière 60. La partie arrière 60 présente une bordure supérieure postérieure 62 munie de glissières verticales 64.

En outre, l'une des extrémités de raccordement 54 présente un crochet flexible supérieur 66 et un ergot d'accrochage inférieur 68, tandis que l'autre extrémité de raccordement 56 présente un crochet flexible inférieur 70 qui vient s'étendre en regard de l'ergot d'accrochage inférieur 68, et un ergot d'accrochage supérieur 72 s'étendant en regard du crochet flexible supérieur 66. Autrement dit, les crochets flexibles supérieur 66 et inférieur 70 tout comme les ergots d'accrochage supérieur 72 et inférieur 68 sont respectivement antisymétriques les uns des autres par rapport à un plan médian s'étendant entre les deux extrémités de raccordement opposé 54, 56.

Les deux éléments de plaque de fixation 46, 48, ou sections modulaires, sont ainsi adaptés à être solidarisés l'un à l'autre en les entraînant en translation l'un vers l'autre de manière à ce que le crochet flexible supérieur 66 vienne en prise dans l'ergot d'accrochage supérieur 72, tandis que le crochet flexible inférieur 70 vient en prise dans l'ergot d'accrochage inférieur 68. De la sorte, on forme une seule plaque de fixation.

Cette plaque de fixation présente alors une tranche supérieure 74 et une tranche inférieure 76 opposée. Aussi, la partie avant 58 des deux plaques de fixation 46, 48 réunies en une seule plaque, présente une bordure périphérique 78 qui s'étend en saillie des tranches supérieure 74 et inférieure 76 en formant un épaulement 80. En outre, la tranche supérieure 74 présente une pluralité de nervures 75 venant s'étendre en regard de l'épaulement 80 pour former des rainures.

Aussi, dans la partie avant 58, la bordure périphérique 78, dans les parties supérieure et inférieure de la plaque de fixation se prolongent l'une vers l'autre en formant une aile supérieure 82 s'étendant vers une aile inférieure 84. Ces deux ailes 82, 84 en regard forment alors une glissière longitudinale 86.

Ainsi, revenons sur la figure [Fig. 3] pour décrire le montage du bloc d'alimentation autonome 44.

On observera en outre que le panneau photovoltaïque 50 présente, une face avant active apparaissant sur la figure, et une face arrière opposée inactive. La face avant active est apte à recevoir un rayonnement lumineux permettant de produire de l'énergie électrique. Le panneau photovoltaïque 50 présente également un premier connecteur électrique 85, et la batterie d'accumulateurs 52 présente un deuxième connecteur électrique 87. Au surplus, le bloc d'alimentation 44 comporte une carte électronique 89 et un manchon de réception 90.

Tout d'abord, comme on vient de l'expliquer en regard de la figure [Fig. 4] les deux éléments de plaque de fixation 46, 48 sont assemblés pour ne former qu'une seule plaque de fixation. Ce mode d'assemblage permet au moyen d'éléments de plaque de fixation complémentaires, ou de sections modulaires complémentaires, de réaliser une seule plaque de fixation d'une longueur prédéfinie et adaptée aux dimensions du coffre longitudinal et à la longueur de l'ouverture transversale.

Après que la plaque de fixation a été montée, on procède d'une part à l'engagement du panneau photovoltaïque longitudinal 50 dans la glissière 86, et d'autre part au montage de la batterie d'accumulateurs cylindrique 52 dans la bordure supérieure postérieure 62. Pour ce faire on met en oeuvre des attaches en C 88, ou organe support, que l'on relie à la bordure supérieure postérieure 62 par l'intermédiaire des glissières verticales 64. La batterie d'accumulateurs cylindrique 52 est alors engagée dans les attaches en C 88.

On retrouve ainsi sur la figure [Fig. 5] le bloc d'alimentation autonome 44 assemblé. On y retrouve notamment les deux éléments de plaque de fixation 46, 48 formant une seule plaque et sur la partie avant 58 de laquelle apparaît le panneau photovoltaïque 50. Au surplus, on retrouve en surplomb de la partie arrière 60 de la seule plaque de fixation, la batterie d'accumulateurs 52 engagée dans les attaches en C 88.

De surcroît, le premier connecteur 85 et le deuxième connecteur 87 ont été connectés à la carte électronique 89, lesquels sont alors tous logés à l'intérieur du manchon de réception 90. L'extrémité de la batterie d'accumulateurs cylindrique 52 est emmanchée dans le manchon de réception 90.

De la sorte, le bloc d'alimentation autonome 44 assemblé va pouvoir être engagé à l'intérieur du coffre longitudinal 10, à travers l'ouverture transversale 16 conformément à la méthode de montage selon l'invention.

On retrouve ainsi sur la figure [Fig. 6], les seules parois, avant 14, oblique 32 et horizontale 34 formées ensemble d'une seule pièce, en coupe droite. On retrouve également le bloc d'alimentation autonome 44 incliné par rapport à la paroi avant 14 et dont la batterie d'accumulateurs 52, dans une attache en C 88, est engagée à travers l'ouverture transversale 16. Aussi, selon cette première phase de montage, la partie arrière 60 de la seule plaque de fixation s'étend en regard de l'ouverture transversale 16, tandis que la partie avant 58 s'en étend à l'opposé. On retrouve également sur cette figure, le bord supérieur 36 de l'ouverture transversale 16 et le bord inférieur opposé 38. On y retrouve, s'agissant de la seule plaque de fixation, la bordure périphérique 78 formant épaulement 80 et une nervure 75 venant s'étendre en regard de l'épaulement 80. On observera qu'à l'opposé, la tranche inférieure 76 de la plaque de fixation comporte une languette d'arrêt flexible 92 qui s'étend d'une extrémité de pivotement 94 situé du côté de la partie arrière 60 et à l'opposé, jusqu'à un bec d'arrêt 96 venant s'étendre en regard de l'épaulement 80.

Selon une deuxième phase du montage, on entraîne le bloc d'alimentation autonome 44 en translation selon une composante verticale ascendante et simultanément en rotation de manière à l'entraîner plus encore vers l'intérieur du coffre 10 à travers l'ouverture transversale 16 de manière à ce que le bord supérieur 36 de l'ouverture transversale 16, vienne en appui contre la tranche supérieure 74 et en prise entre les nervures 75 et l'épaulement 80.

Conformément à une troisième phase du montage, on entraîne alors le bloc d'alimentation autonome 44 en pivotement selon la flèche P. Il pivote alors autour du bord supérieur 36 de l'ouverture transversale 16, et la languette d'arrêt flexible 92 fléchit alors lorsqu'elle prend appui glissant contre le bord inférieur 38 de l'ouverture transversale 16. Et dès lors que l'épaulement 80 vient en applique contre la bordure extérieure de l'ouverture transversale 16 la languette d'arrêt flexible 92 échappe à la portée du bord inférieur 38 et retrouve sa position de repos, tandis que le bec d'arrêt 96 vient s'étendre en arrière de la bordure extérieure de l'ouverture transversale 16 de la paroi avant 14. Le bloc d'alimentation autonome 44 est alors totalement prisonnier de la paroi avant 14 comme l'illustre la figure [Fig. 8].

En effet, outre que la tranche inférieure 76 de la plaque de fixation est en appui contre le bord inférieur 38 de l'ouverture transversale 16, ce bord inférieur 38 est en prise entre l'épaulement 80 et le bec d'arrêt 96 que l'on retrouve plus en détail sur la figure [Fig. 10]. A l'opposé, tel que représenté sur la figure [Fig. 9], le bord supérieur 36 est lui en prise entre la nervure 75 et l'épaulement 80. Ainsi le montage du bloc d'alimentation autonome 44 peut être réalisé manuellement et il est relié à la paroi avant 14 du coffre 10 sans éléments additionnels de solidarisation.

Après ce montage mécanique, il est nécessaire ensuite de relier électriquement la carte électronique au motoréducteur.

Aussi, on observera que la batterie d'accumulateurs 52 est dans une position écartée de l'arbre d'enroulement 28 représenté en traits interrompus. Ainsi, lorsque le tablier est enroulé autour de l'arbre d'enroulement 28 il n'interfère nullement avec la batterie d'accumulateurs à l'intérieur du coffre 10.

## Revendications

1. Structure de volet roulant comprenant :
- un coffre longitudinal (10) comportant d'une part une paroi avant (14) et un arbre d'enroulement (28) s'étendant longitudinalement à l'intérieur dudit coffre (10), et d'autre part un motoréducteur monté entre ledit arbre d'enroulement (28) et ledit coffre (10) ;
- un bloc d'alimentation autonome (44) comportant un panneau photovoltaïque (50) présentant une face avant active opposée à une face arrière inactive et une batterie d'accumulateurs (52) située en arrière dudit panneau photovoltaïque (50) et adaptée à être couplée électriquement audit panneau photovoltaïque, ledit bloc d'alimentation autonome (44) étant installé sur ladite paroi avant (14) dudit coffre, tandis que ladite batterie d'accumulateur (52) est apte à être couplée électriquement audit motoréducteur pour pouvoir entraîner ledit arbre d'enroulement (28) en rotation ;
ladite batterie d'accumulateurs (52) est située dans une position déportée en dehors de l'espace s'étendant en regard de ladite face arrière inactive (60) dudit panneau photovoltaïque (50),
**caractérisée en ce que** ladite paroi avant (14) dudit coffre présente une ouverture transversale (16), de manière à pouvoir installer ledit bloc d'alimentation autonome (44) en traversant ladite ouverture transversale (16) pour que ladite batterie d'accumulateurs (52) vienne se loger à l'intérieur dudit coffre (10) dans une position écartée dudit arbre d'enroulement (28), tandis que ledit panneau photovoltaïque (50) vient s'étendre en travers de ladite ouverture transversale (16).

2. Structure de volet roulant selon la revendication 1, **caractérisée en ce que** ledit bloc d'alimentation autonome (44) comprend une plaque de fixation (46, 48) présentant une partie avant (58) apte à recevoir ledit panneau photovoltaïque (50) et une partie arrière (60) opposée à ladite partie avant, adaptée à recevoir ladite batterie d'accumulateurs (52).

3. Structure de volet roulant selon la revendication 2, **caractérisée en ce que** ladite plaque de fixation (46, 48) comporte des glissières (86) sur ladite partie avant (58) pour recevoir ledit panneau photovoltaïque (50) à coulissement.

4. Structure de volet roulant selon les revendications 2 ou 3, **caractérisée en ce que** ladite partie arrière (60) de ladite plaque de fixation (46, 48) présente une bordure supérieure postérieure (62), et **en ce que** ladite plaque de fixation comprend une pluralité d'organes support (88) s'étendant en saillie de ladite bordure supérieure postérieure pour supporter ladite batterie d'accumulateurs (52).

5. Structure de volet roulant selon l'une quelconque des revendications 2 à 4, **caractérisée en ce que** ladite plaque de fixation (46, 48) présente une tranche supérieure (74) opposée à une tranche inférieure (76), et **en ce que** ladite tranche supérieure (74) présente au moins une rainure de fixation (75, 80), tandis que ladite tranche inférieure (76) comporte au moins une languette d'arrêt flexible (92).

6. Structure de volet roulant selon la revendication 5, **caractérisée en ce que** ladite partie avant (58) de ladite plaque de fixation présente une bordure périphérique (78) s'étendant en saillie desdites tranches (74, 76) en formant un épaulement.

7. Structure de volet roulant selon la revendication 6, **caractérisée en ce que** ladite tranche supérieure (74) présente au moins une nervure (75) s'étendant en regard dudit épaulement (80) pour former ladite au moins une rainure.

8. Structure de volet roulant selon la revendication 6 ou 7, **caractérisée en ce que** ladite au moins une languette d'arrêt flexible (92) s'étend entre une extrémité de pivotement située vers ladite partie arrière (60) et un bec d'arrêt (96) venant s'étendre en regard dudit épaulement.

9. Structure de volet roulant selon l'une quelconque des revendications 2 à 8, **caractérisée en ce que** ladite plaque de fixation (46, 48) comporte des sections modulaires.

10. Structure de volet roulant selon l'une quelconque des revendications 1 à 9, **caractérisée en ce que** ladite batterie d'accumulateurs (52) est de forme cylindrique et **en ce qu'**elle s'étend parallèlement audit panneau photovoltaïque (50).

11. Méthode de montage d'une structure de volet roulant selon l'une quelconque des revendications 1 à 10, comprenant les étapes suivantes :
- on fournit un coffre longitudinal (10) comprenant d'une part une paroi avant (14) et un arbre d'enroulement (28) s'étendant longitudinalement à l'intérieur dudit coffre (10), et d'autre part un motoréducteur monté entre ledit arbre d'enroulement et ledit coffre ;
- on fournit un bloc d'alimentation autonome (44) comportant un panneau photovoltaïque (50) et une batterie d'accumulateurs (52) située en arrière dudit panneau photovoltaïque et adaptée à être couplée électriquement audit panneau photovoltaïque, ledit bloc d'alimentation autonome (44) étant installé sur ladite paroi avant (14) dudit coffre ;
- on couple électriquement ladite batterie d'accumulateur (52) audit motoréducteur pour pouvoir entraîner ledit arbre d'enroulement (28) en rotation ;
**caractérisée en ce qu'**elle comprend en outre les étapes suivantes :
- on ménage une ouverture transversale (16) dans ladite paroi avant dudit coffre ; et,
- on installe ledit bloc d'alimentation autonome (44) en traversant ladite ouverture transversale (16) de façon que ladite batterie d'accumulateurs (52) vienne se loger à l'intérieur dudit coffre dans une position écartée dudit arbre d'enroulement (28), tandis que ledit panneau photovoltaïque (50) vient s'étendre en travers de ladite ouverture transversale (16).

## Patentansprüche

1. Rollladenstruktur, umfassend:
- einen länglichen Kasten (10), der zum einen eine vordere Wand (14) und eine Wickelwelle (28) aufweist, die sich längs im Inneren des Kastens (10) erstreckt, und zum anderen einen Getriebemotor, der zwischen der Wickelwelle (28) und dem Kasten (10) angebracht ist;
- einen Block für die autonome Versorgung (44), der ein Photovoltaikpanel (50) aufweist, das eine aktive vordere Fläche gegenüber einer inaktiven hinteren Fläche aufweist und eine Speicherbatterie (52), die sich hinter dem Photovoltaikpanel (50) befindet und zur elektrischen Verbindung mit dem Photovoltaikpanel geeignet ist, wobei der Block für die autonome Versorgung (44) auf der vorderen Wand (14) des Kastens installiert ist, wohingegen die Speicherbatterie (52) zur elektrischen Verbindung mit dem Getriebemotor geeignet ist, um die Wickelwelle (28) rotatorisch antreiben zu können;
wobei sich die Speicherbatterie (52) in einer versetzten Position außerhalb des Raums befindet, der sich der inaktiven hinteren Fläche (60) des Photovoltaikpanels (50) zugewandt erstreckt,
**dadurch gekennzeichnet, dass** die vordere Wand (14) des Kastens eine transversale Öffnung (16) aufweist, so dass der Block für die autonome Versorgung (44) installierbar ist, indem er die transversale Öffnung (16) durchquert, damit die Speicherbatterie (52) im Inneren des Kastens (10) in einer von der Wickelwelle (28) beabstandeten Position untergebracht ist, wohingegen sich das Photovoltaikpanel (50) quer über der transversalen Öffnung (16) erstreckt.

2. Rollladenstruktur nach Anspruch 1, **dadurch gekennzeichnet, dass** der Block für die autonome Versorgung (44) eine Befestigungsplatte (46, 48) umfasst, die einen vorderen Teil (58) aufweist, der imstande ist, das Photovoltaikpanel (50) aufzunehmen, und einen hinteren Teil (60) gegenüber dem vorderen Teil, der zur Aufnahme der Speicherbatterie (52) geeignet ist.

3. Rollladenstruktur nach Anspruch 2, **dadurch gekennzeichnet, dass** die Befestigungsplatte (46, 48) Gleitscheinen (86) auf dem vorderen Teil (58) zur gleitenden Aufnahme des Photovoltaikpanels (50) aufweist.

4. Rollladenstruktur nach den Ansprüchen 2 oder 3, **dadurch gekennzeichnet, dass** der hintere Teil (60) der Befestigungsplatte (46, 48) einen posterioren oberen Rand (62) aufweist und dass die Befestigungsplatte eine Vielzahl von Halteorganen (88) aufweist, die sich von dem posterioren oberen Rand hervorstehend erstrecken, um die Speicherbatterie (52) zu halten.

5. Rollladenstruktur nach einem der Ansprüche 2 bis 4, **dadurch gekennzeichnet, dass** die Befestigungsplatte (46, 48) eine obere Kante (74) gegenüber einer unteren Kante (76) aufweist und dass die obere Kante (74) mindestens eine Befestigungsrille (75, 80) aufweist, wohingegen die untere Kante (76) mindestens eine flexible Arretierzunge (92) aufweist.

6. Rollladenstruktur nach Anspruch 5, **dadurch gekennzeichnet, dass** der vordere Teil (58) der Befestigungsplatte einen Umfangsrand (78) aufweist, der sich von den Kanten (74, 76) hervorstehend erstreckt, indem er einen Absatz bildet.

7. Rollladenstruktur nach Anspruch 6, **dadurch gekennzeichnet, dass** die obere Kante (74) mindestens eine Rippe (75) aufweist, die sich dem Absatz (80) zugewandt erstreckt, um die mindestens eine Rille zu bilden.

8. Rollladenstruktur nach Anspruch 6 oder 7, **dadurch gekennzeichnet, dass** sich die mindestens eine flexible Arretierzunge (92) zwischen einem Schwenkende, das sich in Richtung des hinteren Teils (60) befindet, und einem Arretierschnabel (96) erstreckt, der sich dem Absatz zugewandt erstreckt.

9. Rollladenstruktur nach einem der Ansprüche 2 bis 8, **dadurch gekennzeichnet, dass** die Befestigungsplatte (46, 48) modulare Sektoren aufweist.

10. Rollladenstruktur nach einem der Ansprüche 1 bis 9, **dadurch gekennzeichnet, dass** die Speicherbatterie (52) zylindrisch geformt ist und dass sie sich parallel zum Photovoltaikpanel (50) erstreckt.

11. Verfahren für die Montage einer Rollladenstruktur nach einem der Ansprüche 1 bis 10, das die folgenden Schritte umfasst:
- Bereitstellen eines länglichen Kastens (10), der zum einen eine vordere Wand (14) und eine Wickelwelle (28) aufweist, die sich längs im Inneren des Kastens (10) erstreckt, und zum anderen einen Getriebemotor, der zwischen der Wickelwelle und dem Kasten angebracht ist;
- Bereitstellen eines Blocks für die autonome Versorgung (44), der ein Photovoltaikpanel (50) und eine Speicherbatterie (52) aufweist, die sich hinter dem Photovoltaikpanel befindet und zur elektrischen Verbindung mit dem Photovoltaikpanel geeignet ist, wobei der Block für die autonome Versorgung (44) auf der vorderen Wand (14) des Kastens installiert wird,
- elektrisches Verbinden der Speicherbatterie (52) mit dem Getriebemotor, um die Wickelwelle (28) rotatorisch antreiben zu können;
**dadurch gekennzeichnet, dass** es ferner die folgenden Schritte umfasst:
- Einrichten einer transversalen Öffnung (16) in der vorderen Wand des Kastens; und
- Installieren des Blocks für die autonome Versorgung (44) durch Durchqueren der transversalen Öffnung (16), so dass die Speicherbatterie (52) im Inneren des Kastens in einer von der Wickelwelle (28) beabstandeten Position untergebracht wird, wohingegen sich das Photovoltaikpanel (50) quer über der transversalen Öffnung (16) erstreckt.

## Claims

1. Roller shutter structure comprising:
- a longitudinal box (10) including on the one hand a front wall (14) and a winding shaft (28) extending longitudinally inside said box (10), and on the other hand a gearmotor mounted between said winding shaft (28) and said box (10);
- an autonomous power supply (44) including a photovoltaic panel (50) having an active front face opposite an inactive rear face and a storage battery (52) located behind said photovoltaic panel (50) and adapted to be electrically coupled to said photovoltaic panel, said autonomous power supply (44) being installed on said front wall (14) of said box, while said storage battery (52) is capable of being electrically coupled to said gearmotor to be able to drive said winding shaft (28) in rotation;
said storage battery (52) is located in a remote position outside the space extending opposite said inactive rear face (60) of said photovoltaic panel (50),
**characterised in that**
said front wall (14) of said box has a transverse opening (16), such that said autonomous power supply (44) can be installed through said transversal opening (16) so that said storage battery (52) is housed inside said box (10) in a position separated from said winding shaft (28), while said photovoltaic panel (50) extends across said transverse opening (16).

2. Roller shutter structure according to claim 1, **characterised in that** said autonomous power supply (44) comprises a mounting plate (46, 48) having a front part (58) capable of receiving said photovoltaic panel (50) and a rear part (60) opposite said front part, adapted to receive said storage battery (52).

3. Roller shutter structure according to claim 2, **characterised in that** said mounting plate (46, 48) includes slides (86) on said front part (58) to receive said photovoltaic panel (50) by sliding.

4. Roller shutter structure according to claims 2 or 3, **characterised in that** said rear part (60) of said mounting plate (46, 48) has a rear upper edge (62), and **in that** said mounting plate includes a plurality of support members (88) projecting from said rear upper edge to support said storage battery (52).

5. Roller shutter structure according to any one of claims 2 to 4, **characterised in that** said mounting plate (46, 48) has an upper section (74) opposite a lower section (76), and **in that** said upper section (74) has at least one mounting groove (75, 80), while said lower section (76) includes at least one flexible stop tab (92) .

6. Roller shutter structure according to claim 5, **characterised in that** said front part (58) of said mounting plate has a peripheral border (78) projecting from said sections (74, 76) forming a shoulder.

7. Roller shutter structure according to claim 6, **characterised in that** said upper section (74) has at least one rib (75) extending opposite said shoulder (80) to form said at least one groove.

8. Roller shutter structure according to claim 6 or 7, **characterised in that** said at least one flexible stop tab (92) extends between one pivoting end located towards said rear part (60) and a stop lip (96) extending opposite said shoulder.

9. Roller shutter structure according to any one of claims 2 to 8, **characterised in that** said mounting plate (46, 48) includes modular sections.

10. Roller shutter structure according to any one of claims 1 to 9, **characterised in that** said storage battery (52) is of cylindrical shape and **in that** it extends parallel to said photovoltaic panel.

11. Method for mounting a roller shutter structure according to any one of claims 1 to 10, comprising the following steps:
- a longitudinal box (10) is provided comprising on the one hand a front wall (14) and a winding shaft (28) extending inside said box (10), and on the other hand a gearmotor mounted between said winding shaft and said box;
- an autonomous power supply (44) is provided including a photovoltaic panel (50) and a storage battery (52) located behind said photovoltaic panel and adapted to be electrically coupled to said photovoltaic panel, said autonomous power supply (44) being installed on said front wall (14) of said box;
- said storage battery (52) is electrically coupled to said gearmotor so that said winding shaft (28) can be driven in rotation;
**characterised in that** it also comprises the following steps:
- a transverse opening (16) is arranged in said front wall of said box; and,
- said autonomous power supply (44) is installed through said transversal opening (16) such that said storage battery (52) is housed inside said box in a position separated from said winding shaft (28), while said photovoltaic panel (50) extends across said transversal opening (16).
